# EUROPÄISCHE PATENTSCHRIFT

(11) **EP 0 363 454 B1**
(45) Veröffentlichungstag und Bekanntmachung des Hinweises auf die Patenterteilung: **13.05.1992**
(21) Anmeldenummer: 89902944.1
(22) Anmeldetag: 06.03.1989
(51) Int. Cl.: E06B 9/40

(54) **BESPANNUNG FÜR DAS ABDECKEN EINER ÖFFNUNG**
COVERING FOR MASKING AN OPENING
RECOUVREMENT POUR FERMER UNE OUVERTURE

(30) Priorität: 23.03.1988 CH 1094/88
(43) Veröffentlichungstag der Anmeldung: 18.04.1990
(73) Patentinhaber: Grossenbacher, Marco Giorgio, 3012 Bern (CH)
(72) Erfinder: Grossenbacher, Marco Giorgio, 3012 Bern (CH)
(74) Vertreter: Büchel, Kurt F., Dr.
(86) Internationale Anmeldenummer: EP8900226
(87) Internationale Veröffentlichungsnummer: WO8909322

(56) Entgegenhaltungen:
- DE-A- 3 531 675
- DE-C- 221 575
- FR-A- 1 356 422
- GB-A- 877 222

## Beschreibung

Die Erfindung betrifft eine Bespannung für das Abdecken einer Öffnung oder das Verkleiden einer Fläche mit einer Bahn aus flexiblem Material nach dem Oberbegriff des Anspruches 1.

Wie bei altherbekannten Rollädensystemen ergibt sich jedoch dabei der Nachteil, dass das Entnehmen von Gegenständen aus bestimmten Teilen des Schrankelementes - z.B. aus jenen, die in dem Bereich untergebracht sind, der dem die Öffnung begrenzenden Rand der Bespannung abgewandt ist - zwangsläufig mit einem völligen Öffnen der Bespannung verbunden ist. Dies ist aber oft nicht wünschenswert, da es z.B. mehr Zeit in Anspruch nimmt als z.B. das Öffnen einer an Scharnieren befestigten Schranktür, die ja gleichzeitig alle Bereiche des Schrankes freigibt. Dies ist unabhängig davon, ob der Rolladen von Hand oder von einem Elektromotor betätigt wird, wie in der genannten DE-OS beschrieben.

Ein Ziel der Erfindung ist somit ein partielles Öffnen der Bespannung.

Zur Verkleidung von Flächen sind auch Bespannungen in Form von Wandteppichen, z.B. Gobelins, aber auch Vorhänge bekannt, die mittels Rollen geführte Bänder hochgezogen, bzw. herabgelassen werden können.

Solche Bespannungen sind z.B. für Schrankelemente, bzw. deren Frontbespannungen bekannt geworden und zeichnen sich durch geringen Platzbedarf beim Öffnen und durch eine stilistisch ansprechende Formgebung aus. In der DE-OS 35 31 675 ist ein derartiges Schrankelement dargestellt.

Die bekannten Konstruktionen der Frontbespannungen für Kästen, beispielsweise nach der genannten DE-OS, erlauben ein teilweises Offenlassen der Bespannung mit dem Effekt, dahinterliegende Gegenstände im Schrankelement für länger zur Schau zu stellen. In den oben beschriebenen Bereichen jedoch, die dem öffnungsbegrenzenden Rand der Bespannung abgewandt sind, ist dies nur durch vollständige Öffnung der Bespannung möglich. Dadurch ist ein Verbergen bzw. Verdecken der anderen Bereiche nicht möglich.

Das gleiche gilt auch für Vorhänge oder Rollos, die ein teilweises Offenlassen immer nur unterhalb ihres unteren Randes (oder nur seitlich des Seitenrandes) erlauben. Wollte man z.B. Sonnenlicht durch eine Fensteröffnung in einen Raum einströmen lassen, ist dies nur unter gleichzeitiger Sichtfreigabe des unteren Fensterbereiches möglich.

Ein weiteres Ziel der Erfindung ist es somit, eine Bespannung zu schaffen, die ein teilweises Öffnen, bzw. Zurschaustellen dahinterliegender Bereiche erlaubt, unabhängig von der Lage dieser Bereiche, und ohne dass dadurch bei bestimmten Bereichen eine völlige Öffnung des Schrankelementes bzw. der Bespannung herbeigeführt werden muss, bzw. ohne dass bei der Zurschaustellung von bestimmten Bereichen auch andere präsentiert bzw. freigestellt werden müssen.

Bekannt sind ausserdem geteilte Rolläden (z.B. in den DE-PSen 211972, 221575 und 549678). Diese Rolläden ermöglichen z.B. für den mittleren Bereich - d.h. den Bereich zwischen den beiden öffnungsbegrenzenden Rändern der beiden Rolladenteile - der durch sie verschlossenen Schrankelemente ein partielles Zurschaustellen. Für die Bereiche, die den erwähnten Rändern jedoch abgelegen sind, gilt der oben ausgeführte Nachteil. Ausserdem sind diese Rolläden durch Seile oder Ketten so miteinander verbunden, dass sie nur gemeinsam bewegt werden können. Ein Öffnen des oberen Rolladens nach oben bewirkt automatisch auch ein Öffnen des unteren Rolladens nach unten; die Ziele der Erfindung können daher durch eine solche bekannte Konstruktion auch nicht vollinhaltlich erreicht werden.

Andererseits ist die Verbindung der oberen und unteren Rolläden jedoch notwendig, da bei den bekannten Konstruktionen verhindert werden muss, dass das Gewicht der Rolläden ein selbsttätiges Öffnen bzw. Schliessen derselben bewirk.

Es sind darüber hinaus auch geteilte Schrankelemente bekannt, bei denen im Prinzip oben ein Schrankelement mit nach oben öffnendem Rolladen und unten ein Schrankelement mit nach unten öffnendem Rolladen - getrennt voneinander - zu sehen ist. Solche Ausführungen sind zwar in der Individualität des Öffnens etwas besser, da der obere Rolladen unabhängig vom unteren Rolladen bewegt werden kann; schlussendlich stellen sie allerdings nur eine Verdoppelung eines Schrankelements nach der DE-OS 3531675 (eines davon auf den Kopf gestellt) dar, was einen Mehraufwand an Material fordert und was trotzdem nur teilweise die Ziele der Erfindung erfüllen lässt.

Sämtliche Ziele der Erfindung werden hingegen in überraschend einfacher Weise durch die Kombination der Merkmale des Kennzeichens des Anspruches 1 erreicht.

Die Erfindung erlaubt ein wahlweises Öffnen, Verschliessen oder partielles Öffnen bzw. Verdecken oder Freilegen beliebiger dahinter liegender Bereiche, ohne unbeabsichtige Zurschaustellung anderer Bereiche. Als Bespannung im Sinne der Erfindung kommen dabei unter anderem folgende Strukturelemente in Frage: Rollstofftüren (als Stoff ist dabei jedes flexible Material - dehnbar oder undehnbar - zu verstehen), Rollläden, Kettengliederbahnen, flexible Foto- oder Bildtafeln, Projektionswände, Sonnenjalousien, Wandverkleidungen, Raumteiler usw.

Durch die geteilte, unabhängig voneinander bewegbare Bespannung ist auch die Möglichkeit einer dekorativen Umgestaltung gegeben, wenn die beiden Bespannungsteile beispielsweise umterschiedlich gefärbt sind oder unterschiedliche Designs aufweisen.

Je nach Bedarf oder Wunsch kann der untere oder obere Bespannungsteil überwiegen - im Extremfall sogar die auschliessliche Abdeckung übernehmen. Kombinationen z.B. von transparenten Bespannungsteilen erlauben durch ein Ueberlappen der Bespannungsteile, dass vielfältige Effekte erzielbar sind.

Durch die Zugeinrichtung ist sichergestellt, dass die Enden der Bespannung bzw. der Bespannungsteile dabei jeweils parallel liegen, so dass unabhängig von der momentanen Stellung der beiden Teile eine in der Bewegungsrichtung liegende geradlinige Spannung der Bespannung erhalten bleibt. Eine Kraftübertragung zwischen den Teilen der Zugeinrichtung zu beiden Seiten der Bespannung ist durch die Erfindung dermassen gut sichergestellt, dass ein von Hand aufgebrachter Zugegal an welcher Stelle der Griffleiste - zu einem sicheren gleichmässigen Auf- und Abrollen des betreffenden Bespannungsteiles führt. Dies ist einer der wichtigsten Effekte der Erfindung, da dadurch sichergestellt ist, dass die Bespannung nie verkantet.

In den Unteransprüchen sowie in der Figurenbeschreibung sind weitere Einzelheiten und Varianten der Erfindung gekennzeichnet, bzw. beispielhaft näher beschrieben.

Die sich daraus ergebenden Vorteile sind im folgenden angeführt:
Die Ausbildung nach Anspruch 2 stellt stets eine glatte Bespannung sicher, die unabhängig vom Öffnungszustand denselben sauberen Eindruck erweckt. Durch die Gestaltung der Zugeinrichtung ist ein völlig unabhängiges Vorspannen der Bespannung gegenüber der Zugeinrichtung möglich.

Die Ausbildung nach Anspruch 3 garantiert die bereits erwähnte Geradeführung der Bespannung, während die Merkmale des Anspruches 4 das Zusammenwirken der beiden Bespannungsteile insofern erlauben, als das vollständige Abdecken mit einem Bespannungsteil gleichzeitig automatisch zum vollständigen Rückziehen des anderen Bespannungsteiles führt.

Die Merkmale des Anspruches 5 beschreiben eine Variante, bei der das Aufrollen der Bespannung in einfacher Weise - ähnlich einer Rollo - vor sich geht, so dass beim Öffnen der Bespannung nur sehr wenig Kraft aufgebracht werden muss. Unter Umständen kann auch ein bekannter und daher auch nicht näher beschriebener Klinkenmechanismus vorgesehen sein, der ein selbsttätiges Öffnen - bedingt durch die Kraft der Federbewirkt, in dem zum Zwecke des Öffnens ein kurzer Ruck in Schliessrichtung und anschliessendes Loslassen der Bespannung erfolgen.

Ein weiterer Vorteil der Ausgestaltung nach Anspruch 5 ist der reduzierte Platzbedarf. Bei dieser Ausgestaltung muss in den hinteren Bereich, z.B. eines Kastens, weder das Ende der Bespannung noch die Zugeinrichtung geführt werden. Die Zugeinrichtung kann in einem solchen Fall auf die Verwendung von 4 Rollen (2 oben und 2 unten) beschränkt werden, während sonst üblicherweise 8 Rollen zur Anwendung kommen (2 vorne oben, 2 hinten oben, 2 vorne unten und 2 hinten unten pro Bespannungsteil). Eine solche Variante kommt auch am ehesten für Raumteiler, Vorhangkonstruktionen usw. zur Anwendung.

Eine kostengünstige Vereinfachung ist durch den Anspruch 6 beschrieben.Derartige Führungsstücke können aus Blech gebogen oder beispielsweise auch aus Kunststoff-Spritzguss gefertigt sein.

Der Anspruch 7 beschreibt eine praktische Ausgestaltung, bei der die Zugeinrichtungen völlig verdeckt sind und im Falle nach einer Ausbildung gemäss Anspruch 5 eine geeignete Bremse vorgesehen ist, die imstande ist, die Kraft der Feder aufzunehmen, so dass eine Bespannung trotz Federzug in ihrer vorgewählten Lage verbleibt.

Die Ausbildung nach Anspruch 8 stellt eine selbstregulierende Vorspannvorrichtung für den jeweiligen Bespannungsteil dar. Unabhängig von der Menge der aufgerollten Bespannungsbahn sowie unabhängig von Temperatur oder sonstigen äusseren Einflüssen wird die Spannung zwischen der Walze und der Griffleiste stets konstant gehalten. Diese Spannung kann darüber hinaus noch eingestellt werden, indem die Bespannung von der Walze gelöst wird, die Walze gegen die Kraft der Feder gedreht wird (in Aufwickelrichtung der Bespannung) und sodann wieder auf der Walze befestigt wird. Voraussetzung für das einwandfreie Funktionieren dieser Vorspannvorrichtung für die Bespannung ist natürlich die Dehnfreiheit der Zugeinrichtung. Alternativ kann auch der Befestigungspunkt der Bespannung an den Zugeinrichtungen bzw. Bändern variiert werden. Sie ist dort z.B. über eine Griffleiste mittels Klemmschrauben festgelegt.

Die Ausbildung nach Anspruch 9 wird insbesondere bei Raumteilern oder Wandverkleidungen bzw. Fensterabdeckungen zur Anwendung gelangen. Ein Höchstmass an Flexibilität ist sichergestellt.

Für die Anwendung z.B. in Kinosälen oder bei audiovisuellen Geräten ist das Merkmal des Anspruches 10 geeignet.

In den Skizzen zeigen:
Fig.1 bis 6 verschiedene Stellungen der erfindungsgemässen Bespannung in Ansicht;
Fig.7 bis 10 Details der Führung der Bespannung;
Fig.11 und 12 Details von Endstücken und Griffleisten;
Fig.13 eine Variante mit halber Bandlänge;
Fig.14 und 15 eine Variante der Endstücke;
Fig.16 Details einer Rollen- und Walzenführung;
Fig.17 eine erfindungsgemässe Variante mit rolloartig gelagerten Teilen der Bespannung;
Fig.18 ein Detail der Variante nach Fig. 17;
Fig.19 ein Detail der Seitenführung der Griffleisten;
Fig.20 bis 23 Schnittzeichnungen von verschiedenen Stellungen der Bespannungen entsprechend den Fig. 1 bis 6;
Fig.24 eine detaillierte Darstellung der Walzen- und Rollenkonstruktion;
Fig.25 sowie 25a eine detaillierte Darstellung der Griffleistenausführung;
Fig.26 bis 28 Varianten bzw. Details der Endstücke;
Fig.29 eine Variante mit zylindersegmentartigen Gleitstük ken;
Fig.30 sowie 30a eine Variante mit automatischer Vorspanneinrichtung für die Bespannungsteile und
Fig.31 bis 34 Variationen mit in Rahmen verschiebbaren Bespannungen, stilisiert.

Die Figuren werden zusammenhängend beschrieben; gleiche Teile tragen gleiche Bezugsziffern; ähnliche Teile tragen gleiche Bezugsziffern mit unterschiedlichen Indizes.

Obwohl im wesentlichen Rollstofftüren dargestellt sind, ist die Erfindung jedoch nicht auf Türen eingeschränkt sondern umfasst durchaus auch rein stilistisch strukturelle Bauteile wie Vorhänge, Raumteiler, Wandverkleidungen, Bühnenbilder, Gobelins, Werbeanzeigen, bzw. gegebenenfalls auch audiovisuelle Hilfsmittel wie Projektionsflächen, Abschirmungen von Schweissplätzen oder dergleichen.

Es sind grundsätzlich immer zwei Bespannungsteile 1,2 miteinander im Einsatz, obzwar nicht immer beide Teile sichtbar sein müssen, wie noch später erläutert wird. Ein Bespannungsteil 1 ist von oben zu schliessen, der zweite (2) von unten. Es liegen im Rahmen der Erfindung allerdings auch zwei seitlich laufende Bespannungsteile (einer von links und einer von rechts). Darüber
hinaus sind im Rahmen der Erfindung auch mehrere Frontbespannungsteile übereinander zu sehen, wenngleich aus Darstellungsgründen zumeist auch nur eine Lage dargestellt ist.

Eine Aufgabe ist es, wie in den Figuren 1 bis 6 und 31 bis 34 dargestellt, möglichst unterschiedliche Designeffekte bzw. Öffnungsstellungen zu erzielen.

In Fig.1 beispielsweise sind die Bespannungsteile 1 und 2 zu vier fünftel geöffnet, in Fig.2 sind sie geschlossen, wobei der untere Bespannungsteil 2 weiter nach oben gezogen ist, als der Teil 1 nach unten. In Fig.3 ist der Bespannungsteil 1 gänzlich nach unten gezogen und der Teil 2 daher nicht mehr sichtbar. In Fig.4 ist der Bespannungsteil 2 etwa zur Hälfte hinaufgezogen und der Teil 1 etwas nach oben geschoben. In der Fig.5 sind beide Teile etwa gleich weit zur Mitte geschoben, bzw. gezogen, und in der Fig.6 ist die gesamte Schranköffnung fast ausschliesslich durch den Bespannungsteil 2 verschlossen. In Fig. 31 bis 34 sind Rahmen 21,21a angedeutet, die erfindungsgemäss die Bespannungsteile 1,1a, 1b,2 aufnehmen. Bei Fig. 31 im linken Bereich sind beide Teile 1,2 halb geöffnet, im mittleren Bereich ist Teil 2 zu fünf Sechstel nach oben gezogen und Teil 1 nur zu einem Sechstel sichtbar. Im rechten Bereich überdeckt Teil 2 den Teil 1 zu einem Viertel. Da Teil 2 transparent ist, ergibt sich eine Musterkombination 50. In Fig. 32 ist eine Kombination aus 4 Rahmen 21 zu sehen, wobei sich die Bespannungen 1,2, 1a,2a der Rahmen 21 teilweise überlagern, indem die Rahmen 21 hintereinander geschoben sind, während mittig ein Rahmen 21 zur Seite geschoben ist, so
dass ein freier Durchtritt 41 vorgegeben ist. Der Bespannungsteil Ib des Rahmens 21 rechts daneben ist ganz nach unten gezogen. Er ist als Leinwand bzw. Projektionsfläche ausgebildet. Das Verschieben der Rahmen 21 erfolgt z.B. auf Rollen 51 (siehe Fig.31); jedoch sind Hängeanordnungen ebenso möglich. Aus Fig.33 ist ein Rahmen 21a zu sehen, der vor ein Fenster 48 geschoben ist. Mit dem Bespannungsteil 2 ist ein Heizkörper 49 verdeckt. In der Heizsaison wird der Heizkörper 49 zumindest zum Teil freigestellt und eventuell das Fenster 48 verdeckt.

In Fig. 34 sind Rahmen 21 nach der Fig. 31 relativ zueinander verschoben. Zwischen den teilweise geöffneten Bespannungsteilen 1a und 2a des mittleren Rahmens 21 und den benachbarten Teilen 1 und 2 kommt es daher zu einem partiellen Ueberlappen mit neuartigen Designeffekten.

Soviel zum äusseren Erscheinungsbild der Bespannung.

Die Mechanik kann im Prinzip auf zwei unterschiedliche Arten aufgebaut sein. In beiden Fällen gibt es eine prinzipielle Ueberschneidung: Das sind seitlich geführte Endlosbänder 4,8 (Fig.30), die mit korrespondierenden Griffleisten 3,10 des jeweiligen Bespannungsteiles 1,2 verbunden sind. Die Griffleisten 3c und 10c (Fig.30) sind, wie später noch ausgeführt, nur mehr zur Befestigung der jeweiligen Bespannungsteile 1,2 aber nicht mehr zum Angreifen bestimmt.

In der Fig.7 ist unter Weglassung des Schrankes 46 und des unteren Bespannungsteiles 2 der Bespannungsteil 1 mit der Griffleiste 3 und den beiden Bändern 4a, b dargestellt. Die Bänder 4 sind Endlosbänder, deren Beginn und Ende an der Griffleiste 3 fixiert sind. Geführt werden die Bänder 4 über je vier Rollen 5a, b, wie besser aus der Fig.8, die einen Seitenriss der Fig.7 darstellt, entnommen werden kann. Zumindest die vorderen Rollen 5a - vorzugsweise auch die hinteren (5a) - sind dabei drehstarr miteinander verbunden, während die Rollen 5b drehgelagert sind.

Die Stoffbahn des Bespannungsteiles 1 ist an der Griffleiste 3 befestigt und über zwei Walzen 6 zur Rückwand des Schrankes 46 geführt, wie besser aus der Fig.9 ersichtlich ist, die die Seitenansicht nach Fig.8 darstellt, allerdings unter Weglassung der Bänder 4a und der Rollen 5a bzw. 5b der rechten Seite. Die Walzen 6 fluchten mit den Rollen axial.

Im Bereich der Rückwand des Schrankes 46 findet die Stoffbahn des Bespannungsteiles 1 an einem Endstück 7 ihr Ende, welches Endstück 7 auch mit den Bändern 4a und 4b starr verbunden ist. Die vier Bänder dienen somit zum Spannen und gleichförmigen Bewegen der Stoffbahn bzw. der Griffleiste 3. Wird die Griffleiste 3 beispielsweise nach oben geschoben, so ziehen die Bänder 4a und 4b an dem Endstück 7 an, und dieses zieht somit die Stoffbahn des Bespannungsteiles 1 an der Rückwand des Schrankes hinunter. Der Bespannungsteil 1 rollt dabei über die Walzen 6, und die Bänder 4 rollen über die Rollen 5, wobei der Bespannungsteil 1 die Rollen 5 auch überlagern kann.

Anstelle der Walzen 6 und Rollen 5 könnten auch gut gleitende Flächen, z.B. teflonbeschichtete Bögen (Zylindermantelsegmente) o.dgl., Anwendung finden. (siehe Fig.29) In einem solchen Fall können die Rollen 5 auch entfernt von den Segmenten 47 montiert sein. Entscheidend dafür ist aber die gewünschte Hubhöhe der Griffleiste 3. Bevorzugt sind jedoch zumindest für die Bänder 4 gutgelagerte Rollen 5 mit wenig Rollwiderstand und einem grossen Reibungswiderstand der Lauffläche der Rollen 5, der z.B. durch einen Gummibelag am Umfang der Rollen 5 erzielt werden kann. Die Ausbildung der Lauffläche ist entscheidend für die gute Kraftübertragung der Bänder 4 auf die Rollen 5 bzw. umgekehrt.

Die Rollen 5 sind darüber hinaus mittels einer starren Achse verbunden, die, wie besser aus Fig.16 ersichtlich, durch die Walze 6 gebildet ist. Dadurch führt die Drehung einer Rolle 5a automatisch zu einem Drehen der anderen mit ihr verbundenen Rolle 5a und die Bänder 4a,b laufen dadurch immer gleich schnell, woraus die Parallelführung der Griffleiste 3 resultiert. Aus der Fig.18 bzw. 17 ist eine Variante ersichtlich, deren Rollen 5a mit der Walze, die als Aufnahmewalze 18 ausgebildet ist, axial nicht fluchten. Dies deshalb, da diese Aufnahmewalze 18 dem selbsttätigen Aufrollen der Bespannung dient und die Rollen 5a, 9a trotzdem miteinander drehstarr verbunden sein müssen, die Welle 23 der Walze 18 jedoch starr sein muss, um einer Feder 26 einen Angriff zu bieten, wie noch später erläutert wird.

Der Bespannungsteil 2 funktioniert mit einer Griffleiste 10, mit Bändern 8a,b, mit Rollen 9a,b, mit Walzen 13 sowie mit einem Endstück 12 analog wie der Bespannungsteil 1.

In Fig.10 ist ein Aufriss zur Darstellung des Bespannungsteiles 2 mit seinen Bändern 8a und 8b und den Rollen 9a und 9b dargestellt. Eine Griffleiste 10 ist mit dem Bespannungsteil 2 festhaftend verbunden, ebenso wie mit dem Anfang und dem Ende der Bänder 8a und 8b. Die Bänder 4a und 4b sind gleitend durch Schlitze 11 in der Griffleiste 10 geführt. Solche Schlitze 11 befinden sich natürlich auch in der weggelassenen Griffleiste 3. Somit ergibt sich zunächst die Möglichkeit eines individuellen Verschiebens der Bespannungsteile 1 und 2. Dieses individuelle Verschieben geht bei dieser Variante allerdings jeweils nur bis zum Aneinanderliegen der Griffleisten 3 und 10, wie in den Fig. 1 bis 9, bzw. 1,4 und 5 bzw. 22 und 23 dargestellt ist. Die Rollen 5a und 5b sind aussenbzw. innenliegend dargestellt. Da jedoch eine Rolle ...b stets frei rotierend ist und eine Rolle ...a verbunden ist, kann es auch zweckmässig sein, die Rollen 5,9 abwechselnd anzuordnen (Fig.30), so dass die obere und untere Anordnung lediglich um 180 Grad verdreht sind, was eine Produktionsvereinfachung ist.

Im Bereich der Rückwand verfügt auch der Bespannungsteil 2 über ein Endstück 12, das - wie folgend beschrieben - mit dem Endstück 7 des Bespannungsteiles 1 zusammenwirkt:

Wie aus den Fig.11 und 26 ersichtlich ist, weist zumindest (vorzugsweise nur eines) eines der Endstücke 7 oder 12 je einen Längsschlitz 14 bzw. 15 für die jeweils andere Stoffbahn der Bespannungsteile 1 und 2 auf, so
dass die jeweiligen Endstücke 7 und 12 des anderen Bespannungsteiles 1 oder 2 jenseits der anderen Endstücke 12,7 liegen. Für die Bänder 4 bzw. 8 gibt es ebenso wie in den Griffleisten 3,10 im Endstück 7 bzw. 12 des jeweils anderen Bespannungsteiles 1 oder 2 einen Schlitz 11b,c (vgl. Fig.27).

Die Fig.12 zeigt die beiden Griffleisten 3 und 10, die ebenso für die jeweils anderen Bänder 8 bzw. 4 Durchführungsschlitze 11 bzw. 16 aufweisen. Der Bereich dieser Durchführungsschlitze 11 bzw. 16, bzw. die Bänder 4 und 8 sind natürlich durch die Schrankvorderwand im Betriebsfalle verdeckt.

Alternativ zu den Längsschlitzen 14 und 15 kann auch eine Stange 43 (Fig.27 und 28) vorgesehen sein, die beiderseits durch je einen Seitenteil 42 im Abstand von dem Endstück 12d gehalten ist. Durch diesen Abstand gleitet der andere Bespannungsteil 1, während der Bespannungsteil 2 an der Stange 43 festgemacht ist. Bei einer solchen Konstruktion kann das andere Endstück 7c auch ohne Stange 43 oder Längsschlitz ausgebildet sein, da der Bespannungsteil 2 daran ohnedies ungehindert vorbeigleiten kann. Der Bespannungsteil 1 ist mittels Heftklammern 45 am Endstück 7c befestigt. In den Schlitzen 11b bzw. 11c sind die Bänder 8b bzw. 4b festgelegt, während die jeweils benachbarten Bänder 4b bzw. 8b frei gleiten.

Bei der soeben beschriebenen Ausführungsform bilden somit zwei Griffleisten 3 und 10 je den Anfangspunkt der Bespannungsteile 1 oder 2 und den Anfangs- und Endpunkt je zumindest einer oder zweier Bänder 4 oder 8, die endlos über je vier Rollen 5,9 oder nicht dargestellte Gleitstücke geführt sind. Die Stoffbahnen 1 oder 2 enden jeweils an Endstücken 7 oder 12.

Die Länge der Stoffbahnen 1 oder 2 entspricht sinnvollerweise etwa der halben Länge der Bänder 4 oder 8.

Die Endstücke 7,12 können versetzt angeordnet sein, und sie sind mit einem Schlitz 14a oder mit einer Stange 43 für den jeweils anderen Bespannungsteil versehen, so
dass beim Anziehen an einem Bespannungsteil z.B. 1 über die Mitte des Schrankes bzw. der Öffnung oder der Fläche nach unten der Bespannungsteil 2 mitgezogen wird, indem das Endstück 7 auch das Endstück 12 in Zugrichtung nach oben beaufschlagt. In umgekehrter Richtung funktioniert die Zugkraftübertragung genauso.

Die Griffleisten 3 und 10 haben ebenso wie die Endstücke 7 und 12 für die jeweils nicht zugeordneten bzw. festgelegten Bänder 4 und 8 Schlitze 11a bzw. 16. Alternativ dazu sind die Griffleisten und Endstücke in den Varianten gemäss Fig. 30 bis 34 schmal und ohne Schlitze ausgeführt. Sie laufen, wie einem Fachmann bekannt und daher nicht näher dargestellt, in verschiedenen Ebenen, so dass ein Ueberlappen bzw. ein Aneinandervorbeigleiten möglich ist.

Bei einer entsprechenden Auswahl des in diesem Fall vorzugsweise undehnbaren Stoffes für die Bespannungsteile 1 und 2 könnte man auch mit jeweils nur halblangen Bändern 4 und 8 das Auslangen finden, indem die jeweils zugehörigen Bänder dort, wo die jeweils zugehörige Stoffbahn verläuft, ausgespart bleiben. In diesem Fall würde - im Seitenriss betrachtet - die Stoffbahn mit den zugeordneten Bändern einen geschlossenen Kreis bilden (siehe Fig. 13).

Aus Fig.14 und 20 bis 23 (schematisch) ist eine weitere Variante ersichtlich, bei der die Endstücke 7 und 12 nicht mit Schlitzen für die Stoffbahn 1,2 für die jeweils anderen Bespannungsteile ausgebildet sind, sondern vielmehr seitlich in Schienen geführt sind, so
dass die Mitnahmebewegung des einen Endstückes für das andere im Falle des dementsprechenden Verschiebens der Griffleisten gewährleistet ist. Die Schienen sind in Fig.14 mit 17a,b bezeichnet. Die Schlitze 11,16 für die Bänder müssen aber in diesem Fall vorgesehen sein. Sie übernehmen in diesem Fall die Führung der Endstücke 7,12.

Aus Fig.15 ist ein Schnitt durch die Schiene 17a in Längsrichtung ersichtlich. Die Bänder, die in diesem Fall auch an den Endstücken 7b und 12b angreifen, sind allerdings analog zu der Ausbildung gemäss Fig.11 - nicht mehr dargestellt - in Schlitzen der Endstücke 12b bzw. 7b geführt. Wie nicht im Detail dargestellt, ist es zweckmässig, wenn der wirksame Durchmesser der Rollen 5 bzw. 9 mit jenem der Walze 6 bzw. 13 identisch ist, wenn die Rollen mit der Walze drehstarr verbunden sind.

Bei der Montage wird die Stoffbahn der Bespannung 1,2 von Hand gespannt. Durch die Fixierung der Griffleisten 3,10 und Endstücke 7,12 mittels der Bänder 4,8 bleibt die Spannung aufrecht, so
dass immer ein glatter Eindruck der bespannung gegeben ist. Eine besondere Variante zur Vorspannung der Bespannung ist in Fig.30 ersichtlich. Die drehstarr miteinander verbundenen Rollen 5a sind auf einer Welle 23 befestigt, auf der auch eine Walze 18b kugelgelagert ist. Eine Spiralfeder 26b ist zwischen der Walze 18b und der Welle 23 gespannt, so dass der Bespannungsteil 1 in Aufwickelrichtung beaufschlagt ist. Ein selbsttätiges Aufwickeln kann jedoch nicht stattfinden, da das vordere Ende der Bespannung 1 an der Griffleiste 3c befestigt ist, die an den Bändern 4a bzw. 4b (z.B. durch Schrauben 40) festgelegt ist, die wiederum über den rutschsicheren Belag der Rollen 5a mit der Welle 23 drehfest gelegt sind. Die Vorspannung wirkt somit nur zwischen der Griffleiste 3c und der Welle 23 bzw. der Walze 18b. Ein Auf- oder Abrollen des Bespannungsteiles 1 ist nur durch ein Verschieben der Griffleiste 3c möglich. An der Spannung der Feder 26b ändert sich dadurch nichts. Der sichtbare Teil des Bespannungsteiles 1 ist daher stets gleichförmig gespannt, unabhängig von der herausgezogenen Länge. Die Bedienung einer solchen Bespannung erfolgt über eine Riemenscheibe 52a,b und einen darin endlos geführten Riemen 53a,b. Die Riemenscheibe 52a für Teil 1 ist dabei mit der Welle 23 starr verbunden, während die Scheibe 52b an dieser Welle drehgelagert ist. Die Ausbildung für Teil 2 ist seitenverkehrt. Eine Abschlussscheibe 54 führt die aufgerollte Stoffbahn 1. Die gesamte Mechanik ist in einem Rahmen 21b untergebracht, der lediglich im Eingriffsbereich 55 der Bespannungsteile 1,2 durchgängig ist. Wie aus Fig.30a besser ersichtlich, werden die Bespannungsteile 1,2 und die Bänder 4,8 über eine Umlenkstange 56 (oben und unten je eine) umgelenkt. Die Dicke der Umlenkstange 56 bestimmt den Abstand der Teile 1,2 voneinander. An Oesen 57 kann der Rahmen 21b z.B. in bestehenden Vorhangsschienen eingehängt werden. Das Spannen der Bespannungsteile 1,2 erfolgt durch Oeffnen der Schrauben 40 in jedem Verbindungsteil 58, der mit den Griffleisten 3c bzw. 10c verbunden ist, bzw. durch ein Verstellen der Relativposition der Teile 1,2 zu den Bändern 4,8. Bei diesem Spannvorgang muss die Riemenscheibe 52 fixiert werden, was durch eine Fixierschraube geschehen kann.

Die Fig.16 zeigt eine Walze 6 mit den Rollen 5 und 9 und den Bändern 4 und 8 im Detail, wobei deutlich ersichtlich ist, dass sowohl Walze 6 wie auch Rollen 5,9 auf einer Achse liegen.

Eine zweite Variante der Erfindung verfügt, wie schon zum Teil angeführt über rolloartige Aufspannfedern mit als Federtrommel ausgebildeten Walzen 18 bzw.19, sowohl für den oberen Bespannungsteil 1 als auch für den unteren (2), wie aus der Fig.17 entnommen werden kann. Die Federtrommeln 18 bzw. 19 trachten dabei danach, die Bespannungsteile Ib bzw. 2b aufzurollen, wie besser aus Fig.17 und 18 ersichtlich ist.

Die Griffleisten 3b und 10a sind seitlich in je einer Schiene 17c geführt, die an ihrer Innenseite mit Filz ausgelegt ist, so
dass die Haftreibung der Griffleisten 3b und 10a in der Schiene 17c so gross ist, dass die Kraft der Federtrommeln 18 und 19 nicht ausreicht, die Griffleisten und damit die Stofftüren 1b bzw. 2b aufzurollen (siehe Fig.19). Lediglich nachdem man Hand angelegt hat und in die gewünschte Richtung geschoben bzw. gezogen hat, wickeln die Federtrommeln 18 bzw. 19 die Stoffbahnen auf oder ab. Die Bänder 8 und 4 sind bei dieser Variante im vorderen Bereich, das heisst bei den Griffleisten z.B. in einer Schiene genauso befestigt bzw. geführt wie bei der ersten Variante. Im hinteren Bereich gibt es jedoch keine Endstücke, so
dass lediglich zwei Walzen 6a und 13a vorgesehen sind, an deren Seite sich wie bei der ersten Variante, vgl. Fig.16, die Rollen 5 bzw. 9 für die Bänder 4 bzw. 8 befinden. Die Bänder haben in diesem Fall lediglich die Aufgabe, die Griffleisten 3b bzw. 10a in einer waagrechten Position zu fixieren, so dass es bei ihrem Verschieben zu keinem Verkanten in der Führungsschiene 17 kommen kann. In diesem Fall sollen die Rollen 5 bzw. 9 nicht in der Achse der Walzen 6 bzw. 13 liegen. Sie sind, wie schon angeführt, an einem unterschiedlichen Ort - allerdings drehstarr miteinander verbunden - gelagert. Die Federtrommeln können auch über einen Klinkenmechanismus verfügen, der ein selbsttätiges Aufrollen verhindert (ähnlich einer Rollo und bekannt, daher nicht dargestellt). Die Griffleisten 3,10 und die Endstücke 7,12 können ihrerseits im Bereich ihres Eingriffes in die Führungsschienen 17 mit Filz oder dgl. belegt sein.

Wie aus Fig.18 weiter ersichtlich ist, sind die Federtrommeln 18 bzw. 19 aus zwei Trommeln 25 gebildet, die seitlich durch je einen Lagerschild 24 verschlossen sind, der über ein Lager 29 auf einer starren Welle 23 lagert. Im Inneren jeder Trommel 25 befindet sich eine Spiralfeder 26, die an den Federangriffspunkten 27 an der starren Welle 23 bzw. 28 an der Innenseite der Trommel 25 festgelegt ist. Eine Relativdrehung der Trommel 25 zur starren Welle 23 führt somit zu einem Spannen bzw. Entspannen der Feder 26. Die Feder 26 ist in Aufrollrichtung der Rollstofftüre 1 bzw. 2 vorgespannt. Wird die Griffleiste gelockert, so wickelt die zugehörige Federtrommel 18 bzw. 19 den Bespannungsteil selbsttätig auf.

Der Durchmesser der Trommel 25 und damit der Federdurchmesser der Spiralfeder 26 sollen möglichst gross gehalten werden. Auf diese Weise wird verhindert, dass die Zugkraft der Feder 26 bei jeder Umdrehung stark zunimmt. Bei einer Stofflänge von ca. 150 cm einer Bespannung 1 oder 2 sollte der Umfang der Trommel 15 bis 25 cm betragen, so dass etwa 6 bis 10 Umdrehungen für das vollständige Aufwickeln der Bespannung notwendig sind.

Aus der Fig.20 ist eine Abdeckwand 30 ersichtlich, die die Endstücke 7 bzw. 12, bzw. den hinteren Bereich der Bespannungsteile abdeckt, so
dass beim Beladen des Schrankes 46 eine Beschädigung oder eine Berührung der betreffenden Elemente verhindert wird.

Aus der Fig.24 ist im Detail bei einer Variante darüber hinaus ersichtlich, dass die Rollen 5a,b bzw. 9a,b an einer Welle 34 gelagert bzw. befestigt sind, die über einen Flansch 35 und über einen Zapfen 33 verfügt. Der Flansch 35 bildet den Abschluss zur Walze 6 bzw. 13, während der Zapfen 33 in einem Sackloch 32 der Walze 6 bzw. 13 ruht. In dem Sackloch 32 ist der Zapfen 33 längsverschieblich und mittels einer Befestigungsschraube 31 festlegbar. Dies bewirkt, dass eine unterschiedliche Breiteneinstellung berücksichtigt, bzw. herbeigeführt werden kann. Ein Klotz 59 dient als Träger für die Walze 6. Anstelle dieser Ausführung kann als Variante der Klotz 59, der Flansch 35 und die Welle 34 einstückig ausgebildet sein, wodurch der Zapfen 33 entfällt und die Verstellung mittels Schraube 31 am Walzenumfang erfolgt.

Die Rollen 9b sind an der Walze 6 bzw. an der Welle 34 drehbar gelagert, während die Rollen 9a an der Walze 13 bzw. an deren Welle 34 starr befestigt sind. Umgekehrt verhält es sich mit den Rollen 5b bzw. 5a. Somit ergibt sich bei einem Verschieben der Griffleiste 10 über die Bänder 5b ein Drehen der Walze 13, das ohne Einfluss auf die Walze 6 bleibt. Dadurch wird der Bespannungsteil 2 bewegt. Die Rollen 9a bzw. b sind in umgekehrter Folge befestigt bzw. gelagert, so dass ein Bewegen der Griffleiste 3 ein Verschieben des Bespannungsteiles 1 bewirkt, ohne Einfluss auf die Walze 13 bzw. den Bespannungsteil 2 zu nehmen. Selbstverständlich sindwie schon weiter vorne ausgeführt - die Bespannungsteile 1 bzw. 2 an den Griffleisten 3 bzw. 10 und die Bänder 4b bzw. 8b an den Griffleisten 10 bzw. 3 - beispielsweise durch Schrauben oder Heftklammern - befestigt. Die Rollen 5,9 sind entweder symmetrisch oder versetzt angeordnet.

Die Detaildarstellung der Fig. 25 zeigt, dass die Griffleiste 10b, ebenso wie die nicht dargestellte Griffleiste 3, aus einer Querleiste 37 und einer Deckleiste 38 bestehen, die beispielsweise über ein Klebeband 39 miteinander verbunden sind. Die Querleiste 37 hat seitlich Schlitze 11a für die Bänder 4b bzw. 8b ausgebildet und trägt an ihren Seitenflächen einen Filz 36 für das etwas gebremste Gleiten in nicht dargestellten seitlichen Führungen des Schrankes. Befestigungsschrauben 40 dienen zum Befestigen des jeweils zugeordneten Bandes 4b. Aus der Fig.25A ergibt sich eine Seitenansicht der Griffleiste 10b.

Die Erfindung ist auf die dargestellten und beispielhaft erläuterten Figuren nicht eingeschränkt. Sämtliche Griffleisten bzw. Endstücke, Seitenführungen usw. können sowohl aus Holz wie auch aus Metall oder Kunststoff gefertigt sein. Weiters können auch mehrlagige Bespannungen vorgesehen sein, so
dass im Falle von Bildtafeln z.B. eine Vielzahl von unterschiedlichen Bildtafeln zur Ansicht gebracht werden können, so dass im Fall der Dekorationsausgestaltung einer Wohnung z.B. verschiedenfärbige Bespannungen gewählt werden können. In solchen Fällen sind mehrere Walzen bzw. Rollen übereinander parallel vorgesehen. Am Prinzip der Erfindung ändert sich dadurch nichts. Insbesondere liegen auch jene Varianten im Rahmen der Erfindung, bei denen die Bespannungen hintereinander (in Richtung der Draufsicht) liegen, so dass das Überlappen der oberen und unteren Teile möglich ist, wodurch sich z.B. bei teilweiser Transparenz der Frontbespannungsteile besondere Effekte ergeben, wie aus den Fig.31 und 32 ersichtlich ist.

Zur Unterstützung der Parallelführung der Griffleisten und/oder Endstücke können auch T-förmige Ansätze an denselben in den Schienen gleiten, so dass ein Verkanten durch diese Ansätze erschwert oder verhindert wird. Dies könnte unter Umständen auch alternativ zu den Massnahmen des Anspruches 3 vorgesehen sein.

## Patentansprüche

1. Bespannung für das Abdecken einer Öffnung oder das verkleiden einer Fläche, mit einer Bahn aus flexiblem Material, die durch eine über Rollen (5,9) geführte endlose Zugeinrichtung (4,8) zu beiden Seiten der Bespannung ist, dadurch gekennzeichnet, dass die Bespannung aus zwei Teilen (1,2) besteht, für deren jeden je eine Zugeinrichtung (4,8) an beiden Seiten der Bespannungsteile (1,2) vorgesehen ist, wobei jede Zugeinrichtung (4,8) jeweils ausschliesslich mit dem ihr zugeordneten Teil (1,2) der Bespannung verbunden ist, und wobei jeder Teil der Bespannung (1 oder 2) unabhängig vom jeweils anderen Teil (2 oder 1) bzw. dessen Zugelementen (8,4) bewegbar und in jeder beliebigen Stellung fixierbar ist, und wobei zumindest zwei an beiden Seiten der ihnen zugeordneten Teilen der Bespannung (1,2) vorgesehene Rollen (5,9) drehstarr miteinander verbunden sind und für eine schlupffreie Uebertragung eines Zuges an der Zugeinrichtung (4,8) ausgebildet sind.

2. Bespannung nach Anspruch 1, dadurch gekennzeichnet, dass die Bespannungsteile (1,2) aus einem Stoff bestehen, der nur in Öffnungsrichtung elastisch dehnbar, senkrecht zur Öffnungsrichtung dagegen vorzugsweise undehnbar ist, wobei die Zugeinrichtung aus Bändern (4,8) oder Seilen gebildet ist, die über je 4 Rollen (5,9) geführt - je 8 Rollen (5,9) geführtje 4 neben dem zugehörigen Teil der Bespannung (1,2) und je 4 neben dem anderen Teil der Bespannung (2,1) - und in sich geschlossen sind, und dass die ersten 4 Rollen (5a,9a) mit einem Haftbelag - z.B. aus Gummi - beschichtet sind.

3. Bespannung nach Anspruch 1 oder 2, dadurch gekennzeichnet, dass die Bespannungsteile (1,2) über Walzen (6,13) geführt sind, wobei diejenigen Rollen (5a,9a) drehstarr miteinanderund gegebenenfalls mit den Walzen (6 oder 13) - verbunden sind, über die der jeweilige Bespannungsteil (1 oder 2) geführt ist, während die jeweils anderen Rollen (5b, 9b) unabhängig voneinander - gegebenenfalls unabhängig von den anderen Walzen (13,6) drehbar gelagert sind.

4. Bespannung nach einem der vorhergehenden Ansprüche, dadurch gekennzeichnet, dass jeder Bespannungsteil (1,2) an seinem vorderen Ende eine Griffleiste (3,10) und an einem hinteren Ende ein Endstück (7,12) aufweist, und dass die Zugeinrichtung (8,4) (des jeweils anderen Bespannungsteiles) (2,1) in Ausnehmungen der Griffleisten (3,10) bzw. der Endstücke (7,12) frei gleitbar läuft, wobei die hinteren Enden der beiden Teile (1,2) mit ihren Endstücken (7,12) jeweils jenseits der anderen Endstücke (12,7) liegen und an einem Aneinandervorbeigleiten gehindert sind.

5. Bespannung nach Anspruch 4, dadurch gekennzeichnet, dass zumindest eine der Walzen als Aufnahmewalze (18a,19a) ausgebildet und an je einer Welle (34a) entfernt von den miteinander drehstarr verbundenen Rollen (5a,9a), jedoch gegebenenfalls fluchtend mit den anderen Rollen (5b,9b) für das Aufwickeln des jeweils zugeordneten Bespannungsteiles (1,2) angeordnet sind, wobei die Aufnahmewalze (18a,19a) gegenüber der Welle (34a) von einer Feder (26a), gegebenenfalls von einer Spiralfeder, in Aufwickelrichtung beaufschlagt ist, und wobei die Griffleiste (3,10) seitlich in zumindest je einer Schiene (17) gebremst geführt ist.

6. Bespannung nach Anspruch 1 oder 2, dadurch gekennzeichnet, dass die Bespannungsteile (1,2) über zylindersegmentartige, vorzugsweise z. B. mit Teflon gleitbeschichtete Führungsstücke (20) geführt sind.

7. Bespannung nach einem der vorhergehenden Ansprüche, dadurch gekennzeichnet, dass die Bänder (4,8) aus einem dehnfreien Material bestehen, und/oder dass sie zumindest teilweise in Schienen (17) laufen, die gegebenenfalls für das Abbremsen der Griffleisten (3,10) und/oder der Endstücke (7,12) an den Bändern (4,8) bzw. an den Bespannungsteilen (1,2) - z.B. mittels Filz (36) - ausgekleidet sind.

8. Bespannung nach einem der vorhergehenden Ansprüche, dadurch gekennzeichnet, dass die Bespannungsteile (1,2) im geöffneten Zustand auf je einer an einer Welle (23) gelagerten Aufnahmewalzen (18b,19b) aufgewickelt sind, die über eine - vorzugsweise als Spiralfeder (26b) ausgebildete - Spannvorrichtung zwischen der Welle (23) und der Walle (18b,19b) für das Spannen der Bespannungsteile (1,2) in Bezug auf die Zugeinrichtung (4,8) verfügt, wobei die Zugeinrichtung (4,8) bzw. deren Aufnahmewalzen (18b,19b) zugeordneten Rollen (5a,9a) drehstarr mit der Welle (23) verbunden sind.

9. Bespannung nach einem der vorhergehenden Ansprüche, dadurch gekennzeichnet, dass mehr als 2 Bespannungsteile (1 und 2) vorhanden sind, und dass je ein Paar der Bespannungsteile (1 und 2) in einem - z.B. seitlich verschiebbaren - beweglichen Rahmen (21) montiert sind, wobei die Rahmen, z.B. in weiteren Schienen (22) relativ zueinander verschiebbar sind, und wobei die Griffleisten (3,10) und die Endstücke (7,12) der Bespannungsteile (1,2) vorzugsweise aneinander vorbei gleiten können, so dass zumindest eine teilweise Ueberlappung der Bespannungsteile (1,2) einstellbar ist.

10. Bespannung nach einem der vorhergehenden Ansprüche, dadurch gekennzeichnet, dass zumindest ein Teil der Bespannung (1,2) bildreflektierend ausgebildet ist.

## Claims

1. Covering for covering an opening or lining a surface, having a web of flexible material, which can be closed at both sides of the covering by a continuous tension means (4, 8) which is guided via pulleys (5, 9), characterised in that the covering consists of two parts (1, 2), for each of which a tension means (4, 8) is provided at both sides of the covering parts (1, 2), each tension means (4, 8) being connected exclusively to that part (1, 2) of the covering which is coordinated with it, and each part of the covering (1 or 2) being capable of movement independently of the other part (2 or 1) or of its tension elements (8, 4) and being capable of being fixed in any desired position, and at least two pulleys (5, 9), provided at both sides of the parts of the covering (1, 2) which are coordinated with it, being nonrotatably connected to one another and being designed for slip-free transmission of a tension to the tension means (4, 8).

2. Covering according to Claim 1, characterised in that the covering parts (1, 2) consist of a material which is elastically stretchable only in the opening direction which is preferably non-stretchable at right angles to the opening direction, the tension means consisting of tapes (4, 8) or ropes which are each guided via 4 pulleys (5, 9) - or each guided by 8 pulleys (5, 9) - 4 adjacent to the coordinated part of the covering (1, 2) and 4 adjacent to the other part of the covering (2, 1) - and form a closed system, and that the first 4 pulleys (5a, 9a) are covered with a friction cover - for example of rubber.

3. Covering according to Claim 1 or 2, characterised in that the covering parts (1, 2) are guided over rollers (6, 13), the pulleys (5a, 9a) which are nonrotatably connected to one another - and if necessary with the rollers (6 or 13) - being those over which the particular covering part (1 or 2) is guided, while the other pulleys (5b, 9b) are rotatably mounted independently of one another - if necessary independently of the other rollers (13, 6).

4. Covering according to any of the preceding Claims, characterised in that each of the covering parts (1, 2) has a grip bar (3, 10) at its front end and an end piece (7, 12) at a rear end, and that the tension means (8, 4) (of the other covering part) (2, 1) can glide freely in recesses in the grip bars (3, 10) or in the end pieces (7, 12), the rear ends of the two parts (1, 2) having their end pieces (7, 12) in each case on the other side of the other end pieces (12, 7) and being prevented from gliding past one another.

5. Covering as claimed in Claim 4, characterised in that at least one of the rollers is in the form of a take-up roller (18a, 19a) and is arranged on a shaft (34a) away from the pulleys (5a, 9a) nonrotatably connected to one another, but, if required, aligned with the other pulleys (5b, 9b) for winding up the coordinated covering part (1, 2), the take-up roller (18a, 19a) being subjected to a tension with respect to the shaft (34a) by a spring (26a), if necessary by a coil spring, in the winding direction, and the grip bar (3, 10) being guided laterally, with braking, in at least one rail (17).

6. Covering according to Claim 1 or 2, characterised in that the covering parts (1, 2) are guided via guide pieces (20) which are in the form of cylindrical segments and preferably have, for example, a Teflon antifriction coating.

7. Covering as claimed in any of the preceding Claims, characterised in that the tapes (4, 8) consist of a non-stretch material, and/or that they run at least partly in rails (17), which may be lined - for example with felt (36) - for braking of the grip bars (3, 10) and/or of the end pieces (7, 12) on the tapes (4, 8) or on the covering parts (1, 2).

8. Covering according to any of the preceding Claims, characterised in that the covering parts (1, 2) in the open state are each wound on a take-up roller (18b, 19b) mounted on a shaft (23), which take-up roller has a tension apparatus - preferably in the form of a coil spring (26b) - between the shaft (23) and the roller (18b, 19b) for tensioning the covering parts (1, 2) with respect to the tension means (4, 8), the tension means (4, 8) or pulleys (5a, 9a) coordinated with its take-up roller (186, 196) being nonrotatably connected to the shaft (23).

9. Covering according to any of the preceding Claims, characterised in that more than 2 covering parts (1 and 2) are present, and that one pair of the covering parts (1 and 2) in each case is mounted in a movable frame (21), for example a laterally displaceable one, the frames, for example, being displaceable relative to one another in further rails (22), and the grip bars (3, 10) and the end pieces (7, 12) of the covering parts (1, 2) preferably being capable of gliding past one another, so that at least partial overlap of the covering parts (1, 2) can be obtained.

10. Covering as claimed in any of the preceding Claims, characterised in that at least a part of the covering (1, 2) is image-reflecting.

## Revendications

1. Tenture pour recouvrir une ouverture ou habiller une surface, avec une bande de matériau flexible qui peut être fermée, des deux côtés de la tenture, par un dispositif de traction sans fin (4,8) guidé sur des poulies (5,9), caractérisée en ce que la tenture est constituée de deux parties (1,2), pour chacune desquelles un dispositif de traction respectif (4,8) est prévu sur les deux côtés des parties de tenture (1,2), chaque dispositif de traction (4,8) étant exclusivement assemblé à la partie de tenture (1,2) qui lui est associée, et chaque partie de tenture (1 ou 2) pouvant être déplacée et fixée dans une position quelconque indépendamment de l'autre partie de tenture (2 ou 1) ou encore de ses éléments de traction (8,4), et au moins deux poulies (5,9), prévues sur les deux côtés des parties de tenture (1,2) qui leur sont associées, étant mutuellement assemblées de manière rigide en rotation et conçues pour transmettre sans glissement une tension exercée sur le dispositif de traction (4,8).

2. Tenture selon la revendication 1, caractérisée en ce que les parties de tenture (1,2) sont constituées d'un tissu qui n'est élastiquement extensible que dans la direction d'ouverture, mais est de préférence inextensible perpendiculairement à la direction d'ouverture, le dispositif de traction étant constitué de courroies (4,8) ou de câbles en soi fermés et guidés par 4 poulies respectives (5,9), soit 8 poulies (5,9) pour chaque, à savoir 4 sur les côtés de la partie de tenture associée (1,2) et 4 sur les côtés de l'autre partie de tenture (2,1), et en ce que les 4 premières poulies (5a,9a) sont recouvertes d'un revêtement d'adhérence, par exemple en caoutchouc.

3. Tenture selon la revendication 1 ou 2, caractérisée en ce que les parties de tenture (1,2) sont guidées sur des cylindres (6,13), les poulies (5a,9a) par lesquelles passe la partie de tenture respective (1 ou 2) étant assemblées entre elles, et éventuellement avec les cylindres (6 ou 13), de manière rigide en rotation, tandis que les autres poulies respectives (5b,9b) sont montées rotatives indépendamment entre elles, et éventuellement indépendamment des autres cylindres (13,6).

4. Tenture selon l'une des revendications précédentes, caractérisée en ce que chaque partie de tenture (1,2) présente une barre de préhension (3,10) à son extrémité avant et un élément terminal (7,12) à son extrémité arrière, et en ce que le dispositif de traction (8,4) (de l'autre partie de tenture respective 2,1) se déplace en coulissement libre dans des évidements des barres de préhension (3,10) ou encore des éléments terminaux (7,12), les extrémités arrière des deux parties (1,2) se trouvant respectivement, par leurs éléments terminaux (7,12), au-delà des autres éléments terminaux (12,7), et étant empêchées de glisser sur ces derniers.

5. Tenture selon la revendication 4, caractérisée en ce qu'au moins un des cylindres est conçu comme cylindre récepteur (18a,19a) et est disposé sur un arbre respectif (34a) en éloignement des poulies mutuellement assemblées de manière rigide en rotation (5a,9a), mais éventuellement en alignement avec les autres poulies (5b,9b), en vue de l'enroulement de la partie de tenture respectivement associée (1,2), le cylindre récepteur (18a,19a) étant sollicité dans la direction d'enroulement, par rapport à l'arbre (34a), par un ressort (26a), éventuellement un ressort spiral, et la barre de préhension (3,10) étant guidée en étant freinée latéralement dans au moins une glissière respective (17).

6. Tenture selon la revendication 1 ou 2, caractérisée en ce que les parties de tenture (1,2) sont guidées sur des éléments de guidage (20) du genre segments cylindriques, de préférence recouverts d'une couche de glissement, par exemple de Téflon.

7. Tenture selon l'une des revendications précédentes, caractérisée en ce que les courroies (4,8) sont constituées d'un matériau inextensible et/ou en ce qu'elles se déplacent au moins en partie dans des glissières (17), qui sont éventuellement revêtues (par exemple de feutre 36) de manière à freiner les barres de préhension (3,10) et/ou les éléments terminaux (7,12) sur les courroies (4,8) ou encore sur les parties de tenture (1,2).

8. Tenture selon l'une des revendications précédentes, caractérisée en ce que les parties de tenture (1,2) sont, à l'état ouvert, enroulées sur un cylindre récepteur respectif (18b,19b) monté sur un arbre (23), qui dispose d'un dispositif de tension entre l'arbre (23) et le cylindre (18b,19b) qui est destiné à tendre les parties de tenture (1,2) par rapport au dispositif de traction (4,8) et qui est de préférence réalisé sous forme de ressort spiral (26b), le dispositif de traction (4,8) ou encore les poulies (5a,9a) associées à ses cylindres récepteurs (18b,19b) étant assemblés à l'arbre (23) de manière rigide en rotation.

9. Tenture selon l'une des revendications précédentes, caractérisée en ce que plus de 2 parties de tenture (1 et 2) sont présentes, et en ce qu'une paire de parties de tenture (1 et 2) est chaque fois montée dans un cadre mobile (21), par exemple latéralement déplaçable, les cadres pouvant être déplacés les uns par rapport aux autres, par exemple dans d'autres glissières (22), et les barres de préhension (3,10) et les éléments terminaux (7,12) des parties de tenture (1,2) pouvant de préférence glisser les uns sur les autres, de aorte qu'on peut régler un chevauchement au moins partiel des parties de tenture (1,2).

10. Tenture selon l'une des revendications précédentes, caractérisée en ce qu'au moins une partie de tenture (1,2) est conçue réfléchissant les images.
